# EUROPÄISCHE PATENTSCHRIFT

(11) **EP 0 473 738 B1**
(45) Veröffentlichungstag und Bekanntmachung des Hinweises auf die Patenterteilung: **07.12.1994**
(21) Anmeldenummer: 91904752.2
(22) Anmeldetag: 12.03.1991
(51) Int. Cl.: A63F 9/08, A63F 7/04

(54) **GESCHICKLICHKEITSSPIELZEUG**
GAME OF SKILL
JEU D'ADRESSE

(30) Priorität: 22.03.1990 CH 941/90
(43) Veröffentlichungstag der Anmeldung: 11.03.1992
(73) Patentinhaber: HIROMORI INTERNATIONAL LTD., Kowloon (HK)
(72) Erfinder: HAUSAMMANN , Christoph, CH-1787 Môtier (CH)
(74) Vertreter: Feldmann, Clarence Paul
(86) Internationale Anmeldenummer: CH9100056
(87) Internationale Veröffentlichungsnummer: WO9114486

(56) Entgegenhaltungen:
- FR-A- 1 474 287
- US-A- 3 218 754
- US-A- 3 224 779
- US-A- 4 336 699

## Beschreibung

Die vorliegende Erfindung betrifft ein Geschicklichkeitsspielzeug mit Gewinnmöglichkeit, bestehend aus einem Aufnahmekörper mit mindestens einer geschlossenen Bahn, in der mehrer leicht bewegliche Spielkörpern. Es ist ein Geschicklichkeitsspielzeug bekannt, welches die Form eines Holzklotzes hat, in welchem eine komplexe geschlossene Bahn eingelassen ist, aus welcher eine Kugel durch entsprechende Bewegung des Aufnahmekörpers herausholbar ist. Diese Bahn stellt ein Labyrinth dar, welches für den Spieler nicht einsehbar ist. Die Lösung dieses Spieles ist rein empirisch, respektive erratisch möglich. Die Gewinnmöglichkeit besteht darin, dass mit entsprechendem Geschick die Kugel aus der Bahn entnommen werden kann. Für Spieler, die mit dem Intellekt arbeiten wollen, sind solche Spielzeuge unbefriedigend.

Die vorliegende Erfindung stellt sich daher die Aufgabe, ein Geschicklichkeitsspielzeug zu schaffen, bei dem die Lösung nur durch Ueberlegung erkennbar ist. Gleichzeitig soll der Spielreiz dadurch erhöht werden, dass dem Aufnahmekörper bei korrekter Lösung ein Gewinnelement entnehmbar ist.

Diese Aufgabe löst ein Geschicklichkeitsspielzeug der eingangsgenannten Art, mit einem transparenten Aufnahmekörper in welchem eine geschlossene Bahn vorhanden ist, in der mehrere leichtbewegliche Spielkörper untergebracht sind.

Das Spielzeug zeichnet sich erfindungsgemäss aus durch die im kennzeichnenden Teil des Anspruches 1 genannten Merkmale.

In der Zeichnung sind zwei Ausführungsbeispiele des Erfindungsgegenstandes dargestellt und anhand der nachfolgenden Beschreibung erläutert. Es zeigt:
- Figur 1: ein Geschicklichkeitsspielzeug gemäss der Erfindung in der Aufsicht;
- Figur 2: in Seitenansicht mit Blick auf die offene Bahn;
- Figur 3: einen Längsschnitt entlang der Linie A-A in Figur 1.
- Figur 4: eine zweite Ausführungsform des Geschicklichkeitsspielzeuges mit rotationssymetrischer Form;
- Figur 5: dasselbe Spielzeug nach Figur 4 um 90° gedreht.

Das erfindungsgemässe Geschicklichkeitsspielzeug kann äusserlich fast jede beliebige Form aufweisen. Eine der wenigen Bedigungen, die an die äussere Form geknüpft ist, besteht darin, dass der Aufnahmekörper um eine Schwerlinie einem Kreisel gleich rotierbar sein muss. Im Ausführungsbei spiel nach den Figuren 1-3 hat der Aufnahmekörper die Form einer kreisförmigen Scheibe und im Beispiel nach den Figuren 4 und 5 ist der Aufnahmekörper eine Art Doppelkegel mit gerundeten Spitzen. Der Aufnahmekörper 1 ist prinzipiell aus transparentem Kunststoff gefertigt. Dies lässt dem Spieler die Wirkung der Bewegungen, die er auf das Spielzeug ausübt, erkennen. Insbesondere kann er die Bewegungen des Gewinnelementes und der rollenden Spielkörper sehen. Mit den daraus gezogenen Erkenntnissen, kann er das ihm gestellte Problem lösen.

In der ersten Ausführungsvariante ist der Aufnahmekörper 1 ein Rondell, das aus zwei miteinander verbundenen Scheiben 1' und 1'' besteht. Die Flächen der beiden Scheiben 1' und 1'', die aufeinander zu liegen kommen, sind spiegelbildlich identisch. Im montierten Zustand liegen sie absolut deckungsgleich aufeinander. Dabei sind insbesonders die in den beiden Scheiben eingelassenen Vertiefungen exakt aufeinander ausgerichtet. Im Inneren des Aufnahmekörpers erkennt man insbesondere zwei sich kreuzende Bahnen 2 und 4. Die flächenmässig grössere Bahn 4 verläuft vom Kreiszentrum exakt radial nach aussen. Sie bildet somit ein Sackloch, dass sich vom Zentrum zur Peripherie erstreckt und in einen seitlichen Mündungsschlitz 5 in der Seitenwand des Aufnahmekörpers 1 mündet. Diese einseitige offene Bahn 4 dient der Aufnahme eines Gewinnelementes 6. Im vorliegenden Fall ist dieses Gewinnelement eine Geldmünze. Die Bahn 4 ist entsprechend der Grösse des Gewinnelementes ausgelegt. Im Zentrum des Aufnahmekörpers 1 , das heisst am geschlossenen Ende der zweiten, einseitig offenen Bahn 4, kann eine Mulde 7 vorgesehen sein, die geringfügig grösser ist als das Gewinnelement 6, welches in der offenen Bahn 4 Platz findet.

Ferner erkennt man eine geschlossene Bahn 2, die mehrere rollende Spielkörper 3 enthält. Diese geschlossene Bahn 2 verläuft genau in derselben Ebene wie die bereits beschriebene Bahn 4. Die geschlossene Bahn 2 verläuft gekrümmt um das Zentrum des Aufnahmekörpers in der beschriebenen Ebene und ist zusätzlich noch symmetrisch zur Längsachse A-A der vorher beschriebenen offenen Bahn 4 angeordnet. In der geschlossenen Bahn sind mehrere rollende Spielkörper 3 eingeschlossen. Im vorliegenden Beispiel handelt es sich hierbei um Kugeln. Der Durchmesser der Kugel ist grösser als die Höhe des Schlitzes, welcher die Bahn 4 bildet. Damit ist sichergestellt, dass die Spielkörper 3 auch im Kreuzungsbereich der beiden Bahnen 2 und 4 nicht herausfallen können. Die Länge der geschlossenen Bahn 2 und die Anzahl der rollenden Spielkörper 3 müssen aufeinander abgestimmt sein. Es dürfen nur soviel rollende Spielkörper vorhanden sein, dass diese die kreuzende Bahn 4 vollständig frei geben, wenn sie beidseitig diese Bahn 4 in den beiden Endbereichen der geschlossenen Bahn 2 liegen. Es müssten aber anderseits auch mehr rollende Spielkörper 3 vorhanden sein, als auf einer Seite ausserhalb des Kreuzungsbereiches mit der Bahn 4 einseitig in der geschlossenen Bahn 2 Platz finden.

Die Aufgabe, die sich dem Spieler stellt, besteht somit darin, die rollenden Spielkörper 3 in der geschlossenen Bahn 2 aus dem Kreuzungsbereich mit der Bahn 4 zu bewegen und das Gewinnelement 6 aus der einseitig offenen Bahn 4 gleiten zu lassen. Damit das Gewinnelement 6 in der Bahn 4 zum seitlichen Mündungsschlitz 5 rutscht, muss man den Aufnahmekörper 1 schräg halten. Dabei rollen aber die Spielkörper 3 in der geschlossenen Bahn 4 und verhindern somit ein Her ausgleiten des Gewinnelementes 6. Da die gleitende Reibung immer höher ist als die rollende Reibung, sind die Spielkörper 3 immer schneller als das Gewinnelement 6 im Kreuzungsbereich. Um dies ganz sicher zu erwirken lassen sich in den Bahnen 2 und 4 entsprechend erschwerende Bedingungen realisieren. So kann das Gewinnelement 6 in einer gering tieferen Mulde 7 liegen, wie man dies besonders deutlich in der Figur 3 erkennt. In der geschlossenen Bahn 2 können an den Seitenwänden auch je eine geringe Schwelle 9 eingearbeitet sein, die ein Herausrollen der Spielkörper 3 aus dem Kreuzungsbereich beider Bahnen scheinbar erschwert.

In den Figuren 4 und 5 ist eine Variante dargestellt, die lediglich in der äusseren Gestalt erheblich von der vorher beschriebenen Variante abweicht. Auch hier handelt es sich jedoch um einen Aufnahmekörper 1, der allerdings nicht mehr scheibenförmig ist, sondern als Rotationskörper ausgebildet ist. Die einseitig offene Bahn 4 mündet genau zentrisch in die untere Spitze. Die die Bahn 4 kreuzende geschlossene Bahn 2 hat eine etwa v-förmige Gestalt. Bei einer derartigen Ausgestaltungsform kann die Bahn 2 eine grössere Tiefe haben, als jene gemäss dem vorher beschriebenen Beispiel, und so Platz bieten für rollende Speilkörper 3, die die Form von kleinen Walzen haben. In dieser Form lässt sich das Ganze als Schlüsselanhänger ausgestalten und mit einer entsprechenden Anhängeöse 8 versehen.

Damit das Spiel überhaupt lösbar ist, muss folgende Bedingung erfüllt sein. Die Mittellinie der zweiten, einseitigen offenen Bahn muss gleichzeitig eine Schwerlinie des Aufnahmekörpers bilden. In den beiden gezeigten Beispielen ist die Mittelachse A-A nicht nur gleichzeitig die Schwerlinie des Aufnahmekörpers, sondern gleichzeitig auch noch eine Symetrieachse.

## Patentansprüche

1. Geschicklichkeitsspielzeug mit Gewinnmöglichkeit bestehend aus einem Aufnahmekörper (1) mit mindestens einer geschlossenen Bahn (2), in der mehrere leicht bewegliche Spielkörper (3) untergebracht sind, dadurch gekennzeichnet, dass im transparenten Aufnahmekörper (1) eine zweite, einseitig offene Bahn (4) vorhanden ist, die in derselben Ebene verläuft wie die erstgenannte Bahn (2) und diese kreuzt, wobei die Mittelachse der zweiten Bahn (4) eine Schwerlinie des Aufnahmekörpers bildet und dass in der zweiten Bahn ein Gewinnelement (6) gleitend einbringbar und daraus entnehmbar ist, wobei die Spielkörper (3) als Sperre für die Entnahme des Gewinnelementes wirken.

2. Geschicklichkeitsspielzeug nach Anspruch 1, dadurch gekennzeichnet, dass das Gewinnelement (6) ein Geldstück ist.

3. Geschicklichkeitsspielzeug nach Anspruch 1, dadurch gekennzeichnet, dass die Spielkörper (3) Kugeln sind.

4. Geschicklichkeitsspielzeug nach Anspruch 1, dadurch gekennzeichnet, dass die Spielkörper (3) Walzen sind.

5. Geschicklichkeitsspielzeug nach Anspruch 1, dadurch gekennzeichnet, dass der Aufnahmekörper aus zwei miteinander verbundenen Scheiben (1', 1'') besteht, in denen die beiden Bahnen (2,4) eingelassen sind.

6. Geschicklichkeitsspielzeug nach Anspruch 5, dadurch gekennzeichnet, dass der Aufnahmekörper (1) die Form einer kreisförmigen Scheibe hat, und dass die zweite Bahn (4) für das Gewinnelement (6) sich vom Zentrum radial nach aussen erstreckt.

7. Geschicklichkeitsspielzeug nach Anspruch 6, dadurch gekennzeichnet, dass die erste Bahn mit den rollenden Spielkörpern v-förmig verläuft und der Scheitelpunkt der v-förmigen Bahn auf der Mittellinie der zweiten Bahn (4) liegt.

8. Geschicklichkeitsspielzeug nach Anspruch 6, dadurch gekennzeichnet, dass die erste Bahn (2) mit den rollenden Spielkörpern kreisbogenförmig um das Zentrum des Aufnahmekörpers verläuft, deren Scheitelpunkt auf der Mittellinie der zweiten Bahn liegt.

9. Geschicklichkeitsspielzeug nach Anspruch 1, dadurch gekennzeichnet, dass im geschlossenen Endbereich der einseitig offenen Bahn (4) eine geringe Vertiefung (7) angeordnet ist, in der Grösse des Gewinnelementes (6), welche dessen Verharrungsvermögen in der Ausgangslage erhöht.

10. Geschicklichkeitsspielzeug nach Anspruch 1, dadurch gekennzeichnet, dass in der ersten Bahn (2) im Kreuzungsbereich oder in dessen unmittelbaren Nähe eine nur die Spielkörper (3) in ihrer Bewegung hemmende Schikane (9) vorgesehen ist.

## Claims

1. Toy for a game of skill with the possibility to win, having a toy body (1) with at least one closed track (2) housing a plurality of freely movable playthings (3) therein, characterised in that the toy body (1) is transparent and is provided with a second track (4), which is open at one end, runs in the same plan as the first mentioned track (2) and crosses the same, whereby the centerline of the second track (4) forms the gravityline of the toybody and that an object (6) that can be won, can be glidingly introduced and taken out of this second track, whereby the playthings (3) block the take out of the object.

2. Toy as claimed in claim 1, characterised in that the object (6) that can be won is a coin.

3. Toy as claimed in claim 1, characterised in that the playthings (3) are balls.

4. Toy as claimed in claim 1, characterised in that the playtings (3) ar cylinders.

5. Toy as claimed in claim 1, characterised in that the toybody comprises two discs (1', 1'') connected with each other, so that cavities in these discs form the two tracks (2, 4).

6. Toy as claimed in claim 5, characterised in that the toybody (1) has the form of a circular disc and that the second track (4) for the object that can be won, runs from the center radially to the periphery of the disc.

7. Toy as claimed in claim 6, characterised in that the first track with the freely movable playthings has the form of a V with its apex laying in the centerline of the second track (4).

8. Toy as claimed in claim 6, characterised in that the first track with the freely movable playthings has a circular form with its apex laying in the centerline of the second track (4).

9. Toy as claimed in claim 1, characterised in that, the closed end of track (4), which is open at one end, has at its closed end a slightly deepened cavity (7) of the same dimension of the object (6) which entrances the inertia of the same.

10. Toy as claimed claim 1, characterised in that, the first track (2) is provided with a slight threashold (9) near the crossing area with the second track, which threashold hinders the movement of the playthings (3).

## Revendications

1. Jeu d'adresse avec possibilité de gain comprenant un réceptacle (1) avec au moins une piste fermée (2), dans lequel sont placés plusieurs objets ludiques (3) facilement mobiles, caractérisé par le fait que dans ce réceptacle transparent, une deuxième piste (4) ouverte d'un coté est prévue sur le même plan que la première piste (2) et croise celle-ci, tandis que son axe médian forme un tracé difficile avec le réceptacle et que, dans la deuxième piste, un objet servant de récompense (6) peut être introduit en le glissant, puis retiré, sachant que les objets ludiques (3) exercent un effet de blocage au retrait de l'objet servant de récompense.

2. Jeu d'adresse selon la revendication 1, caractérisé par le fait que l'objet servant de récompense (6) est une pièce de monnaie.

3. Jeu d'adresse selon la revendication 1, caractérisé par le fait que les objets ludiques (3) sont des billes.

4. Jeu d'adresse selon la revendication 1, caractérisé par le fait que les objets ludiques (3) sont des cylindres.

5. Jeu d'adresse selon la revendication 1, caractérisé par le fait que le réceptacle se compose de deux disques assemblés (1', 1'') dans lesquels les deux pistes (2,4) sont incorporées.

6. Jeu d'adresse selon la revendication 5, caractérisé par le fait que le réceptacle (1) comporte un disque de forme circulaire et que la deuxième piste (4) relative à l'objet servant de récompense (6) s'étend radialement du centre vers l'extérieur.

7. Jeu d'adresse selon la revendication 6, caractérisé par le fait que la première piste, occupée par des objets ludiques qui roulent, est en forme de V dont le sommet se trouve sur la ligne médiane de la deuxième piste (4).

8. Jeu d'adresse selon la revendication 6, caractérisé par le fait que la première piste (2), occupée par des objets ludiques qui roulent, est en forme d'arc de cercle passant autour du centre du réceptacle et dont le sommet se trouve sur la ligne médiane de la deuxième piste.

9. Jeu d'adresse selon la revendication 1, caractérisé par le fait que sur l'extrémité fermée de la piste 4, ouverte d'un côté, est aménagée une faible cavité (7) de la taille de l'objet servant de récompense (6) et qui augmente sa persistance à garder la position initiale.

10. Jeu d'adresse selon la revendication 1, caractérisé par le fait que sur la première piste (2), dans la zone de croisement ou à sa proximité immédiate, une chicane (9) est prévue gênant seulement les objets ludiques (3) dans leurs mouvements.
